# EUROPÄISCHE PATENTSCHRIFT

(11) **EP 2 382 346 B1**
(45) Veröffentlichungstag und Bekanntmachung des Hinweises auf die Patenterteilung: **05.03.2014**
(21) Anmeldenummer: 10700254.5
(22) Anmeldetag: 14.01.2010
(51) Int. Cl.: D03D 37/00, D03D 49/44, D03D 49/66

(54) **VORRICHTUNG ZUM BERUEHRUNGSLOSEN ANTRIEB EINES SCHUETZEN IM RIET EINER RUNDWEBMASCHINE**
DEVICE FOR DRIVING A SHUTTLE IN THE REED OF A CIRCULAR LOOM WITHOUT CONTACT
DISPOSITIF DESTINÉ À L'ENTRAÎNEMENT SANS CONTACT D'UNE NAVETTE DANS UN ROS D'UN MÉTIER À TISSER CIRCULAIRE

(30) Priorität: 22.01.2009 AT 1082009
(43) Veröffentlichungstag der Anmeldung: 02.11.2011
(73) Patentinhaber: Starlinger & Co Gesellschaft m.b.H., 1060 Wien (AT)
(72) Erfinder: WAGNER, Nikolaus, A-2344 Maria Enzersdorf (AT)
(74) Vertreter: Margotti, Herwig Franz
(86) Internationale Anmeldenummer: PCT/EP2010/050398
(87) Internationale Veröffentlichungsnummer: WO 2010/084075

(56) Entgegenhaltungen:
- EP-A1- 1 777 330
- CH-A5- 562 898
- US-A- 2 177 742

## Beschreibung

Die Erfindung betrifft eine Vorrichtung zum berührungslosen Antrieb eines entlang einer kreisförmigen Umlaufbahn im Riet einer Rundwebmaschine bewegbaren Schützen, mit zumindest einem Permanentmagneten am Schützen und mit zumindest einem mit dem zumindest einen Permanentmagneten des Schützen in Wirkverbindung stehenden Magneten, der auf einem zur Umlaufbahn des Schützen konzentrisch bewegbaren Antriebselement angeordnet ist, wobei ein Luftspalt zwischen dem Schützen und dem Antriebselement gebildet ist, gemäß dem Oberbegriff des Anspruchs 1.

Eine solche Vorrichtung ist aus dem Dokument US 2 177 742 A bekannt.

Die CH 562 898 A5 offenbart eine Einrichtung zum berührungslosen Befördern von Gegenständen, insbesondere von Webschützen in Wellenwebmaschinen. Der in diesem Dokument vorgestellte magnetische Antriebsmechanismus weist eine auf Anziehung basierende Magnetanordnung auf.

Im Stand der Technik sind beispielsweise die folgenden Vorrichtungen zum berührungslosen Antrieb eines Schützen einer Rundwebmaschine bekannt:
Die EP 0 167 831 A1 stellt einen Webschützen vor, der an seiner in Bewegungsrichtung rückwärtigen Seite mit einem Permanentmagnet ausgestattet ist, der mit einem Permanentmagneten gleicher Polung, der an einem umlaufenden Antriebselement befestigt ist, in Wirkverbindung steht und derart durch magnetische Abstoßungskräfte angetrieben wird. Vorteilhaft an dieser Erfindung ist, dass durch den magnetischen Antrieb auf die bisherigen, mechanisch wirkenden und besonders Verschleiß anfälligen Kontakt-Mitnahmemittel zwischen dem Schützen und dem umlaufenden Antriebselement verzichtet werden kann.

Bei dieser Ausführung kann es allerdings nach dem Anfahren der Maschine, da nur mehr eine geringere Kraft zum Antrieb des Schützen erforderlich ist, vorkommen, dass der Schützen zu stark vom umlaufenden Permanentmagneten des Antriebselements abgestoßen wird und auf seiner Kreisbahn daher zu weit vorauseilt.

Dazu bietet die AT 390 811 B eine Lösung. Hier wird ein Webschützen mit zwei Magneten, die jeweils am in Bezug auf seine Bewegungsrichtung vorderen sowie hinteren Ende angebracht sind, durch zwei jeweils gleichpolige Magneten, die auf einer rotierenden Antriebsscheibe in einem geeigneten Abstand voneinander befestigt sind, durch magnetische Abstoßungskräfte entlang einer Kreisbahn bewegt. Der in Bewegungsrichtung auf der Antriebsscheibe hinter dem Webschütz angeordnete Magnet treibt den Webschütz vor sich her, der vorlaufende Magnet auf der Antriebsscheibe verhindert, dass der Webschütz davon eilt und seine in Bezug auf die Antriebsscheibe richtige Stellung verlässt.

Nachteilig ist an diesen beiden Ausführungen, dass die geometrische Gestaltung eines Luftspalts durch die notwendige Anordnung der Magneten am hinteren und gegebenenfalls auch vorderen Ende des Webschützens sowie der damit kooperierenden Magneten am Antriebselement, die hinter bzw. vor dem Webschützen, zumindest aber schräg dazu positioniert werden müssen, nicht so gelöst werden kann, dass die Gefahr ausgeschaltet wird, dass sich die durch den Luftspalt geführten Kettfäden an den Magneten verhängen. Abweisbügel am Gehäuse des Webschützen konnten dieses Problem zwar etwas lindern, gelöst wurde es dadurch aber nicht. Ein weiterer Nachteil an den bekannten Antriebsvorrichtungen für Webschützen ist, dass der Schützen trotz des magnetischen Antriebs nach wie vor auf Führungsrollen auf seiner Bahn im Riet läuft, die die durch den Luftspalt gezogenen Kettfäden überrollen. Neben der mechanischen Belastung der Bändchen und der notwendigen Wartungsarbeiten an den als Verschleißteile ausgebildeten Führungsrollen - insbesondere bei modernen Maschinen mit hoher Produktionskapazität, die sehr schnell umlaufende Webschützen und damit hohe Kräfte und Drehzahlen bedingen - besteht auch die Gefahr, dass sich Fäden an den Kanten der Magneten oder den Führungsrollen verhängen und von diesen beschädigt werden.

Aufgabe der vorliegenden Erfindung ist es, die bekannten Nachteile des Stands der Technik derartiger Antriebe von Webschützen zu überwinden.

Erfindungsgemäß wird diese Aufgabe bei einer eingangs beschriebenen Webschützen-Antriebsvorrichtung durch die im kennzeichnenden Teil des Patentanspruchs 1 angegebenen Merkmale gelöst. Besonders bevorzugte Ausführungsformen und Weiterbildungen der Erfindung sind Gegenstand der Unteransprüche.

Eine erfindungsgemäße Antriebsvorrichtung weist zumindest einen Permanentmagneten am Schützen sowie einen Magneten am umlaufenden Antriebselement auf, die miteinander in Wirkverbindung stehen und so gepolt sind, dass sie sich gegenseitig anziehen. Durch zumindest einen magnetischen Anziehungsabschnitt zwischen dem Schützen und dem Antriebselement, der vorzugsweise an der Unterseite des Schützen angeordnet ist, wird der Schützen bei Bewegung des umlaufenden Antriebselementes auf seiner Umlaufbahn im Riet mitbewegt. Die zwischen dem Schützen und dem Antriebselement wirkende magnetische Anziehung ist vorzugsweise normal zur Bewegungsrichtung des Schützen orientiert. Wird das Antriebselement bewegt, stellen sich ein Versatz und eine mit diesem Versatz einhergehende magnetische Kraft normal zur magnetischen Achse des Anziehungsabschnittes ein. Diese Scherkräfte im Anziehungsabschnitt treten schon bei geringem Schlupf zwischen Schützen und Antriebselement auf und stellen die eigentliche Antriebskraft dar. Der Luftspalt zwischen Schützen und Antriebselement kann geometrisch günstig und groß genug ausgestaltet werden, um eine sichere Führung der Kettbändchen durch den Luftspalt zu erzielen.

In der erfindungsgemäßen Vorrichtung ist weiters mindestens ein magnetischer Abstoßungsabschnitt zwischen dem Schützen und dem Antriebselement gebildet, umfassend zumindest einen am Schützen angeordneten Permanentmagneten und zumindest einen am Antriebselement angeordneten Magneten, die so gepolt sind, dass sie einander abstoßen. Dieser mindestens eine Abstoßungsabschnitt zwischen dem Antriebselement und dem Schützen bewirkt, dass normal zur Umlaufbahn des Schützen die magnetische Anziehungskraft des magnetischen Anziehungsabschnitts und die Gewichtskraft des Webschützen kompensiert wird, sodass ein freier Luftspalt zwischen Schützen und Antriebselement auch ohne Führungsrollen einstellbar ist. Es sei erwähnt, dass dieser Abstoßungsabschnitt zwischen dem Antriebselement und dem Schützen nicht die vom magnetischen Anziehungsabschnitt erzeugten Scherkräfte zwischen dem Schützen und dem Antriebselement aufhebt. Weiters sei erwähnt, dass bei dieser Ausführungsform der Erfindung der Webschützen Führungsrollen zur Kompensation von Fliehkräften vorgesehen sind.

In einer besonders zweckmäßigen Ausführung der Erfindung weist der magnetische Anziehungsabschnitt - in Umlaufbahn des Schützen gesehen - hintereinander angeordnete, vorzugsweise streifenförmige, Permanentmagneten mit alternierender Polung am Schützen und hintereinander angeordnete, vorzugsweise streifenförmige, Magneten mit alternierender Polung am Antriebselement auf, wobei die Permanentmagneten des Schützen und die Magneten des Antriebselements einander paarweise gegenüberliegen und so gepolt sind, dass sich zwei gegenüberliegende Einzelmagneten des Schützen bzw. des Antriebselements jeweils anziehen. Durch die Ausführung mit mehreren Einzelmagneten mit alternierender Polung wird die magnetische Wirkverbindung verstärkt und der auftretende Versatz zwischen Schützen und Antriebselement begrenzt, da schon bei geringstem Schlupf größere Scherkräfte in Bewegungsrichtung übertragen werden. Zur optimalen Ausrichtung der Magnetfeldlinien im magnetischen Abschnitt empfiehlt sich die Befestigung der Einzelmagneten auf einer Rückschlussplatte.

Eine sehr starke magnetische Wirkverbindung wird erzielt, wenn die Permanentmagneten des Schützen so angeordnet sind, dass ihre magnetischen Achsen zum Antriebselement weisen, und die Magneten des Antriebselements so angeordnet sind, dass ihre magnetischen Achsen zum Schützen weisen.

In einer bevorzugten Ausführung der Erfindung umfasst der zumindest eine magnetische Abstoßungsabschnitt zwischen Schützen und Antriebselement - in Umlaufbahn des Schützen gesehen - nebeneinander angeordnete, vorzugsweise streifenförmige, Permanentmagneten mit alternierender Polung am Schützen und nebeneinander angeordnete, vorzugsweise streifenförmige, Magneten mit alternierender Polung am Antriebselement, wobei die Permanentmagneten des Schützen und die Magneten des Antriebselements einander paarweise gegenüberliegen und so gepolt sind, dass sich zwei gegenüberliegende Einzelmagneten des Schützen bzw. des Antriebselements jeweils abstoßen. Zweckmäßig sind zwei magnetische Abstoßungsabschnitte zwischen dem Antriebselement und dem Schützen vorgesehen, die beispielsweise an den beiden Enden einer Längsseite des Schützen angeordnet sind und dazwischen, d.h. etwa in der Mitte der Länge des Schützen, der magnetische Anziehungsabschnitt angeordnet ist. Durch die Abfolge zweier magnetisch abstoßender Abschnitte und eines mittig gelegenen, magnetisch anziehenden Abschnittes wird eine stabile Planlage zwischen dem Schützen und dem bewegten Antriebselement mit annähernd gleichbleibender Spaltbreite gewährleistet. Durch die vorgeschlagene Anordnung der Permanentmagneten des Webschützen und der Magneten des Antriebselements werden die anziehenden Magnetkräfte des Anziehungsabschnittes durch abstoßende Kräfte der Abstoßungsabschnitte kompensiert, wobei die vom Anziehungsabschnitt zwischen dem Antriebselement und dem Schützen erzeugten Scherkräfte nicht beeinträchtigt werden. Die Einzelmagneten sind flächig nebeneinander sowohl am Schützen, als auch am umlaufenden Antriebselement so angeordnet, dass sich jeweils zwei durch einen Luftspalt zwischen Schützen und Antriebselement getrennte, einander gegenüberliegende Einzelmagneten gegenseitig abstoßen. Durch die Ausführung mit mehreren Einzelmagneten mit alternierender Polung wird auch hier die Steifigkeit der magnetischen Wirkverbindung erhöht und es können bei Versatz größere Scherkräfte quer zur Bewegungsrichtung übertragen werden. Zur optimalen Ausrichtung der Magnetfeldlinien im magnetischen Abschnitt empfiehlt sich auch für den magnetischen Abschnitt mit gegenseitig abstoßender Wirkverbindung die Befestigung der Einzelmagneten auf einer Rückschlussplatte. Weiters ist es günstig, wenn die Permanentmagneten des Schützen so angeordnet sind, dass ihre magnetischen Achsen zum Antriebselement weisen, und die Magneten des Antriebselements so angeordnet sind, dass ihre magnetischen Achsen zum Schützen weisen.

In einer Variante der erfindungsgemäßen Vorrichtung zum berührungslosen Antrieb eines Schützen im Riet einer Rundwebmaschine ist mindestens ein magnetischer Abstoßungsabschnitt zwischen dem Schützen und dem Riet gebildet, umfassend zumindest einen am Schützen angeordneten Permanentmagneten und zumindest einen am Riet angeordneten Magneten, die so gepolt sind, dass sie einander abstoßen, wobei die Abstoßrichtung des Abstoßungsabschnitts zwischen dem Schützen und dem Riet der Abstoßrichtung des Abstoßungsabschnitts zwischen dem Schützen und dem Antriebselement entgegenwirkt. In dieser erfindungsgemäßen Variante können den Schützen vertikal, d.h. im rechten Winkel zu seiner Umlaufbahn abstützende, konventionelle, mechanisch wirkende Führungseinrichtungen des Schützen, beispielsweise Führungsräder oder -rollen, sowie die dazu korrespondierenden Führungsbahnen des Schützen am Riet gänzlich entfallen. Auch die Gewichtskräfte des Schützen werden von den magnetischen Abstoßungsabschnitten aufgenommen. Lediglich für die Kompensation der Fliehkräfte des Schützen sind noch mechanische Stützvorrichtungen (Räder am Schützen und eine Führungsbahn am Riet) vorgesehen, doch können in weiterer Fortbildung die Fliehkräfte durch Magneten am Schützen und entlang des Riets kompensiert werden.

Für optimale magnetische Wirkverbindung ist vorgesehen, dass die Permanentmagneten des Schützen so angeordnet sind, dass ihre magnetischen Achsen zum Riet weisen, und die Magneten des Riets so angeordnet sind, dass ihre magnetischen Achsen zum Schützen weisen.

Die vertikale Position des Schützen stellt sich in engen Grenzen in Abhängigkeit von den einander entgegenwirkenden magnetischen Abstoßungsabschnitten zwischen Antriebselement und Schützen bzw. zwischen Schützen und Riet, und vom veränderlichen Gewicht der im Schützen mitgeführten Fadenspule ein. Je weniger Produktionsunterbrechungen durch einen Spulenwechsel erforderlich sind, umso höher ist die Wirtschaftlichkeit derartiger Webmaschinen. Insbesondere bei modernen Rundwebmaschinen mit hoher Produktionsleistung hat die Größe der mitgeführten Fadenspule einen bedeutenden Einfluss auf die Wirtschaftlichkeit, weshalb immer größere Fadenspulen im Schützen Platz finden sollen. Da sich das Gewicht der Spule während des Betriebs der Rundwebmaschine ständig ändert, wird ein leichter werdender Schützen bei sonst konstant gehaltenen Betriebsbedingungen einen immer größer werdenden Luftspalt zum Magneten des Antriebselements einnehmen, bis wieder ein Gleichgewicht zwischen Gewichtskraft und Abstoßungskräften erreicht ist. Der Abstoßungsabschnitt zwischen Schützen und Riet wirkt dieser vertikalen Bewegung entgegen. Diese Ausführungsvariante der Erfindung ist vorgesehen, um alle Kettfäden-berührenden Führungseinrichtungen zu eliminieren und gleichzeitig die dadurch entstehende Variabilität der vertikalen Schützposition und damit die Spaltbreite zwischen Schützen und Antriebselement bzw. Riet in einem engen Bereich zu halten.

In einer einfachen, billigen und wartungsfrei betreibbaren Ausführungsform der erfindungsgemäßen Vorrichtung zum berührungslosen Antrieb eines Schützen im Riet einer Rundwebmaschine sowie zur berührungslosen Positionierung des Schützen in vertikaler Richtung sind die Magneten am Antriebselement und/oder am Riet als Permanentmagneten ausgebildet.

Die Spaltbreite zwischen Schützen und Antriebselement kann trotz veränderlicher Gewichtskräfte der Spule während des Betriebs noch exakter eingestellt und konstant gehalten werden, wenn die Magneten am Antriebselement und/oder am Riet als Elektromagneten ausgebildet sind, die, vorzugsweise mit einer geeigneten Steuerung versehen, die Bewegung des Schützen auf konstanter Umlaufbahn im Riet gewährleisten. Durch ein derartiges Wechselspiel von Permanentmagneten, die am umlaufenden Schützen entsprechend angeordnet sind, und beispielsweise am Antriebselement vorgesehenen Elektromagneten wird die Breite des Luftspalts zwischen dem Antriebselement und dem Schützen unabhängig von den Betriebsbedingungen konstant gehalten.

Damit entfällt nicht nur der mechanische Antrieb des Schützen, der belastend für die Kettbändchen und verschleißanfällig ist, es können auch die mechanisch wirkenden Führungsvorrichtungen des Schützen wesentlich reduziert werden. Ein solcherart berührungslos angetriebener bzw. in Umlaufbahn gehaltener Schützen ist im Betrieb auch wesentlich leiser. Eine mechanische Belastung und Beschädigung der Kettfäden, die bei konventionellen Webmaschinen laufend vom mechanischen Antrieb und den Führungsvorrichtungen des Schützen überrollt werden, entfällt ebenfalls. Die Kettfäden des Gewebes kommen mit einem erfmdungsgemäßen Schützen in dieser Ausführungsform nicht mehr in Berührung.

Die Erfindung wird nun anhand der Abbildungen von beispielhaften Ausführungsformen näher beschrieben. Es zeigen:
Fig. 1 eine schematische, perspektivische Darstellung einer ersten Ausführungsform der Erfindung;
Figuren 2a bis 2d in mehreren schematischen Detail-Darstellungen die Anordnung der am Schützen bzw. am Antriebselement einander gegenüber liegenden Einzelmagneten, welche magnetische Abschnitte bilden.
Fig. 3 die schematische, perspektivische Darstellung einer zweiten erfindungsgemäßen Ausführungsform.

In Fig. 1 ist schematisch ein Schützen 1 einer Rundwebmaschine mit einem Gehäuse 2, an dem mehrere Stützrollen 3, sowie mehrere Führungsrollen 4 angeordnet sind, dargestellt. Der Schützen bewegt sich entlang einer Umlaufbahn 16 im Riet der Rundwebmaschine, das in Fig. 1 nicht gezeigt wird. Ebenso fehlen zur besseren Übersicht in den Darstellungen sämtliche Fäden und Bändchen des in der Rundwebmaschine hergestellten Gewebes. An der Innenseite des Schützen 1 bzw. innerhalb seines Gehäuses 2 befindet sich die Faden- bzw. Bändchenspule 5, die auf einem zylindrischen Spulenhalter 7 aufgesteckt ist, welcher vorzugsweise mittels Kugellager drehbar an einer Halterung 6 am Schützen 1 befestigt ist. An der unteren Seite des Schützen 1 bzw. unterhalb der Spule 5 gelegen ist bei einer erfindungsgemäßen Antriebsvorrichtung eine Rückschlussplatte 8 befestigt, an deren Unterseite mehrere Einzelmagneten 9, 9' bzw. 29, 29' mit alternierender Polung jeweils zueinander benachbart angeordnet sind.

In den Fig. 1 bis 3 sind die Polungen der Einzelmagneten zusätzlich mit den üblichen Kürzeln "N" für "Nordpol" bzw. "S" für "Südpol" gekennzeichnet.

Fig. 1 zeigt weiters einen Teil eines Antriebselementes 10 der Rundwebmaschine, das konzentrisch zur kreisförmigen Umlaufbahn 16 des Schützen 1 bewegt wird. Das Antriebselement 10 und der Schützen 1 schließen miteinander einen Luftspalt 11 mit einer Spaltbreite b ein. Am Umfang des Antriebselements 10 sind ebenfalls Einzelmagneten 12, 12' bzw. 22, 22' mit alternierender Polung angeordnet, die auf der Oberseite einer Rückschlussplatte 15 befestigt sind. Das Antriebselement 10 wird durch eine nicht dargestellte Antriebseinrichtung, z.B. die zentrale Antriebsscheibe oder -welle der Rundwebmaschine gedreht. Das Antriebselement 10 ist dem Schützen 1 zugeordnet, wobei in Rundwebmaschinen üblicherweise zwischen vier und zwölf Webschützen 1 und ebenso viele Antriebselemente 10 entlang der Umlaufbahn 16 im Riet verteilt sind. Die Permanentmagneten 29, 29' am Schützen 1 und die Magneten 22, 22' am Antriebselement 10 sind so gepolt, dass sie einen magnetischen Anziehungsabschnitt 14 bilden, der bei Drehen des Antriebselements 10 den zugeordneten Schützen 1 aufgrund des Auftretens von Scherkräften mit sich zieht. Genauer gesagt sind im magnetischen Anziehungsabschnitt 14 - in Umlaufbahn 16 des Schützen 1, gesehen - die Permanentmagneten 29, 29' hintereinander angeordnet und, vorzugsweise streifenförmig, mit alternierender Polung konfiguriert. In gleicher Weise sind die Magneten 22, 22' des Antriebselements 10 hintereinander angeordnet und, vorzugsweise streifenförmig, mit alternierender Polung konfiguriert. Die Permanentmagneten 29, 29' des Schützen 1, liegen den Magneten 22, 22' des Antriebselements 10 so gegenüber, dass Magnetpaare gebildet werden, die so gepolt sind, dass sich zwei gegenüberliegende Einzelmagneten 29, 29' bzw. 22, 22' des Schützen bzw. des Antriebselements jeweils anziehen. Die Permanentmagneten 29, 29' des Schützen 1 sind so angeordnet, dass ihre magnetischen Achsen zum Antriebselement 10 weisen, und die Magneten 22, 22' des Antriebselements 10 sind so angeordnet, dass ihre magnetischen Achsen zum Schützen 1, 1' weisen.

Weiters sind bei dieser Ausführungsform der Erfindung zwei magnetische Abstoßungsabschnitte 13 zwischen dem Schützen 1 und dem Antriebselement 10 gebildet. Diese Abstoßungsabschnitte 13 umfassen jeweils - in Umlaufbahn 16 des Schützen 1 gesehen - nebeneinander angeordnete, streifenförmige, Permanentmagneten 9, 9' mit alternierender Polung am Schützen 1 und nebeneinander angeordnete, streifenförmige, Magneten 12, 12' mit alternierender Polung am Antriebselement 10. Die Permanentmagneten 9, 9' des Schützen 1 und die Magneten 12 des Antriebselements 10 liegen einander paarweise gegenüber und sind so gepolt, dass sich zwei gegenüberliegende Einzelmagneten 9, 9'. bzw. 12, 12' des Schützen bzw. des Antriebselements jeweils abstoßen. Durch diese Abstoßungsabschnitte 13 wird den anziehenden Kräften des Anziehungsabschnittes 14 und dem Gewicht des Schützen 1 entgegengewirkt.

Im vorliegenden Ausführungsbeispiel stehen die magnetischen Achsen aller Magneten im wesentlichen normal auf die Umlaufbahn 16 des Schützens 1.

Die Figuren 2a bis 2d zeigen in mehreren Detailansichten Anordnungen von Einzelmagneten auf der Rückschlussplatte 8 des Schützen 1 bzw. auf der Rückschlussplatte 15 des Antriebselementes 10.

In Fig. 2a ist eine Seitenansicht der Magnetanordnungen ihrer Länge nach dargestellt. Die Breite b des Luftspalts 11 zwischen den Magneten des Antriebselements 10 sowie des darüber liegenden Schützen 1 ist gut zu erkennen. Von links nach rechts sind ein magnetischer Abschnitt 13 mit abstoßender Wirkverbindung, anschließend ein magnetischer Abschnitt 14 mit anziehender Wirkverbindung, gefolgt von einem weiteren Abschnitt 13 mit abstoßender Wirkverbindung angeordnet. Die Permanentmagneten 9 (Permanentmagneten 9' sind nicht sichtbar) des Schützen und die Magneten 12 (Magneten 12' sind nicht sichtbar) sind in den magnetischen Abstoßungsabschnitten 13 jeweils längs der Umlaufbahn 16 des Schützen 1 im Riet ausgerichtet, im magnetischen Anziehungsabschnitt 14 liegen die Permanentmagneten 29, 29' des Schützen und die Magneten 22, 22' quer zur Umlaufbahn 16. Um im magnetischen Anziehungsabschnitt 14 eine gegenseitig anziehende Wirkverbindung der Magneten zu erreichen, sind die jeweils einander gegenüberliegenden Einzelmagneten 29, 29' bzw. 22, 22' gegenseitig unterschiedlich gepolt.

Fig. 2b zeigt in der Draufsicht die in Fig. 2a gezeigte untere Magnetplatte 15 als Teil des Antriebselements 10. Auf der Rückschlussplatte 15 sind wie zuvor beschrieben zwei magnetische Abstoßungsabschnitte 13 mit einem dazu mittig angeordneten magnetischen Anziehungsabschnitt 14 vorgesehen, die Magneten umfassen, die mit dem in Fig. 2b nicht dargestellten komplementären Magneten des gegenüberliegenden Schützen in Wirkverbindung stehen. In Fig. 2b sind unterschiedliche Varianten der Gestaltung eines magnetischen Abstoßungsabschnitts 13 gezeigt: Der rechts gezeigte Abschnitt 13' besteht aus einem Einzelmagneten 12 mit einer Polung "N" (d.h. die Magnetachse tritt aus der Zeichnung heraus). Links im Bild ist eine Variante 13" mit drei zueinander parallelen, längs zur Umlaufbahn 16 des Schützen 1 angeordneten Einzelmagneten 12 bzw. 12' mit alternierender Polung "N - S -N" zu sehen. Eine weitere Variante ist ebenfalls links in Fig. 2a dargestellt: der magnetische Abschnitt 13 weist zwei zueinander parallele, längs zur Bewegungsrichtung 16 des Schützen 1 angeordnete Einzelmagneten 12 bzw. 12' mit alternierender Polung "N - S" auf.

Die beiden Figuren 2c bzw. 2d zeigen diese beiden letztgenannten Ausführungsvarianten eines magnetischen Abschnitts 13" mit alternierender Polung "N - S - N" bzw. eines Abschnitts 13 mit alternierender Polung "N - S" jeweils in Vorderansichten.

Fig. 3 zeigt einen Schützen 1', der eine Fortbildung des Schützen 1 aus Fig. 1 darstellt. Der Schützen 1 von Fig. 3 unterscheidet sich vom Schützen 1 von Fig. 1 nur dadurch, dass er zusätzlich an seiner Oberseite mit einer weiteren Rückschlussplatte 8' versehen ist. An deren Oberseite sind längs zur Umlaufbahn 16 des Schützen 1' Permanentmagneten 39 bzw. 39' vorgesehen. Diese stehen mit den am Riet 17 der Webmaschine ebenfalls längs zur Umlaufbahn 16 angeordneten, durch einen Luftspalt 18 vom Schützen 1' getrennten Einzelmagneten 19 bzw. 19' in zueinander abstoßender Wirkverbindung. Durch diesen weiteren magnetischen Abstoßungsabschnitt 23 wird eine zusätzliche abstoßende Magnetkraft erzeugt, die den Schützen 1' vom Riet 17 nach unten drängt. Durch diese zusätzliche Magnetkraft wird der Einfluss der während des Betriebs durch das Abspulen bzw. Verweben des Fadens immer kleiner werdende Gewichtskraft der Spule 5 begrenzt und damit ein ungefähr gleichbleibender Abstand b des Luftspalts 11 zwischen dem umlaufenden Antriebselement 10 und dem Schützen 1' im Riet 17 gewährleistet. In der in Fig. 3 gezeigten Ausführung kann auf die Führungsrollen 4, wie in Fig. 1 vorgesehen, verzichtet werden.

Einzig die Stützrollen 3 sind zur Aufnahme der radial wirkenden Fliehkräfte noch vorhanden.

Bei optimaler Anordnung der magnetischen Abschnitte bzw. bei Verwendung von Elektromagneten am Antriebselement bzw. am Riet können die auf den Schützen wirkenden Fliehkräfte ebenfalls vom angelegten Magnetfeld kompensiert werden. Auf die Stützrollen des Schützen werden dann im Betrieb keine Fliehkräfte mehr übertragen, die Stützrollen dienen somit nur mehr als Sicherheitseinrichtung beispielsweise bei einem Ausfall der Steuerung der Elektromagneten.

## Patentansprüche

1. Vorrichtung zum berührungslosen Antrieb eines entlang einer kreisförmigen Umlaufbahn (16) im Riet (17) einer Rundwebmaschine bewegbaren Schützen (1, 1'), mit zumindest einem Permanentmagneten (29, 29') am Schützen (1) und mit zumindest einem mit dem zumindest einen Permanentmagneten (29, 29') des Schützen (1, 1') in Wirkverbindung stehenden Magneten (22, 22'), der auf einem zur Umlaufbahn (16) des Schützen konzentrisch bewegbaren Antriebselement (10) angeordnet ist, wobei ein Luftspalt (11) zwischen dem Schützen (1, 1') und dem Antriebselement (10) gebildet ist, wobei der zumindest eine Permanentmagnet (29, 29') des Schützen (1, 1') und der zumindest eine Magnet (22, 22') des Antriebselements (10) so gepolt sind, dass sie sich gegenseitig durch magnetische Kräfte anziehen und so einen magnetischen Anziehungsabschnitt (14) bilden, **dadurch gekennzeichnet, dass** mindestens ein magnetischer Abstoßungsabschnitt (13) zwischen dem Schützen (1, 1') und dem Antriebselement (10) gebildet ist, umfassend zumindest einen am Schützen (1, 1') angeordneten Permanentmagneten (9, 9') und zumindest einen am Antriebselement (10) angeordneten Magneten (12, 12'), die so gepolt sind, dass sie einander abstoßen.

2. Vorrichtung nach Anspruch 1, **dadurch gekennzeichnet, dass** der zumindest eine magnetische Abstoßungsabschnitt (13) zwischen Schützen (1, 1') und Antriebselement (10) - in Umlaufbahn (16) des Schützen (1, 1') gesehen - nebeneinander angeordnete, vorzugsweise streifenförmige, Permanentmagneten (9, 9') mit alternierender Polung am Schützen (1, 1') und nebeneinander angeordnete, vorzugsweise streifenförmige, Magneten (12, 12') mit alternierender Polung am Antriebselement (10) aufweist, wobei die Permanentmagneten (9, 9') des Schützen (1, 1') und die Magneten (12, 12') des Antriebselements (10) einander paarweise gegenüberliegen und so gepolt sind, dass sich zwei gegenüberliegende Einzelmagneten (9, 9'. bzw. 12, 12') des Schützen bzw. des Antriebselements jeweils abstoßen.

3. Vorrichtung nach Anspruch 2, **dadurch gekennzeichnet, dass** die Permanentmagneten (9, 9') des Schützen (1, 1') so angeordnet sind, dass ihre magnetischen Achsen zum Antriebselement (10) weisen, und die Magneten (12, 12') des Antriebselements (10) so angeordnet sind, dass ihre magnetischen Achsen zum Schützen (1, 1') weisen.

4. Vorrichtung nach einem der Ansprüche 1 bis 3, **dadurch gekennzeichnet, dass** mindestens ein magnetischer Abstoßungsabschnitt (23) zwischen dem Schützen (1, 1') und dem Riet (17) gebildet ist, umfassend zumindest einen am Schützen (1, 1') angeordneten Permanentmagneten (39, 39') und zumindest einen am Riet (17) angeordneten Magneten (19, 19'), die so gepolt sind, dass sie einander abstoßen, wobei die Abstoßrichtung des Abstoßungsabschnitts (23) zwischen dem Schützen (1, 1') und dem Riet (17) der Abstoßrichtung des Abstoßungsabschnitts (13) zwischen dem Schützen (1, 1') und dem Antriebselement (10) entgegenwirkt.

5. Vorrichtung nach Anspruch 4, **dadurch gekennzeichnet, dass** der zumindest eine magnetische Abstoßungsabschnitt (23) zwischen Schützen (1, 1') und Riet (17) - in Umlaufbahn (16) des Schützen (1, 1') gesehen - nebeneinander angeordnete, vorzugsweise streifenförmige, Permanentmagneten (39, 39') mit alternierender Polung am Schützen (1, 1') und nebeneinander angeordnete, vorzugsweise streifenförmige, Magneten (19, 19') mit alternierender Polung am Riet (17) aufweist, wobei die Permanentmagneten (39, 39') des Schützen (1, 1') und die Magneten (19, 19') des Riets (17) einander paarweise gegenüberliegen und so gepolt sind, dass sich zwei gegenüberliegende Einzelmagneten (39,39' bzw. 19, 19') des Schützen bzw. des Riets jeweils abstoßen.

6. Vorrichtung nach Anspruch 5, **dadurch gekennzeichnet, dass** die Permanentmagneten (39, 39') des Schützen (1, 1') so angeordnet sind, dass ihre magnetischen Achsen zum Riet (17) weisen, und die Magneten (19, 19') des Riets (17) so angeordnet sind, dass ihre magnetischen Achsen zum Schützen (1, 1') weisen.

7. Vorrichtung nach einem der Ansprüche 1 bis 6, **dadurch gekennzeichnet, dass** die Magneten (12, 12'; 19, 19') am Antriebselement (10) und/oder am Riet (17) als Permanentmagneten ausgebildet sind.

8. Vorrichtung nach einem der Ansprüche 1 bis 6, **dadurch gekennzeichnet, dass** die Magneten (12, 12'; 19, 19') am Antriebselement (10) und/oder am Riet (17) als Elektromagneten ausgebildet sind, wobei die Magnetkraft der Elektromagneten verstellbar ist, so dass die Breite des Luftspalts (11) zwischen dem Schützen (1) und dem Antriebselement (10) unabhängig vom Gewicht der mitgeführten Fadenspule (5) konstant gehalten wird.

9. Vorrichtung nach einem der vorhergehenden Anprüche, **dadurch gekennzeichnet, dass** der magnetische Anziehungsabschnitt (14) - in Umlaufbahn (16) des Schützen (1, 1') gesehen - hintereinander angeordnete, vorzugsweise streifenförmige, Permanentmagneten (29, 29') mit alternierender Polung am Schützen (1, 1') und hintereinander angeordnete, vorzugsweise streifenförmige, Magneten (22, 22') mit alternierender Polung am Antriebselement (10) aufweist, wobei die Permanentmagneten (29, 29') des Schützen (1, 1') und die Magneten (22, 22') des Antriebselements (10) einander paarweise gegenüberliegen und so gepolt sind, dass sich zwei gegenüberliegende Einzelmagneten (29, 29' bzw. 22, 22') des Schützen bzw. des Antriebselements jeweils anziehen.

10. Vorrichtung nach einem der vorhergehenden Ansprüche, **dadurch gekennzeichnet, dass** die Permanentmagneten (29, 29') des Schützen (1, 1') so angeordnet sind, dass ihre magnetischen Achsen zum Antriebselement (10) weisen, und die Magneten (22, 22') des Antriebselements (10) so angeordnet sind, dass ihre magnetischen Achsen zum Schützen (11, 1') weisen.

## Claims

1. A device for the contactless actuation of a shuttle (1, 1') movable along a circular trajectory (16) in the reed (17) of a circular loom, with at least one permanent magnet (29, 29') at the shuttle (1, 1') and with at least one magnet (22, 22') in communication with the at least one permanent magnet (29, 29') of the shuttle (1, 1'), which magnet is arranged on an actuation element (10) movable concentrically to the trajectory (16) of the shuttle, wherein a gap (11) is formed between the shuttle (1, 1') and the actuation element (10), wherein the at least one permanent magnet (29, 29') of the shuttle (1, 1') and the at least one magnet (22, 22') of the actuation element (10) have such a polarity so that they mutually attract each other through magnetic forces and hence form a section of magnetic attraction (14), **characterized in that** there is formed at least one section of magnetic repulsion (13) between the shuttle (1, 1') and the actuation element (10), comprising at least one permanent magnet(9, 9') arranged at the shuttle (1, 1') and at least one magnet (12, 12') arranged at the actuation element (10), which have such a polarity so that they mutually repulse each other.

2. A device according to claim 1, **characterized in that** the at least one section of magnetic repulsion (13) between the shuttle (1, 1') and the actuation element (10) - viewed in the direction of the trajectory (16) of the shuttle (1, 1') - comprises preferably strip-like permanent magnets (9, 9'), arranged next to each other, with alternating polarity at the shuttle (1, 1') and preferably strip-like magnets (12, 12'), arranged next to each other, with alternating polarity at the actuation element (10), wherein the permanent magnets (9, 9') of the shuttle (1, 1') and the magnets (12, 12') of the actuation element (10) are arranged opposing to each other in pairs and have such a polarity so that two opposing individual magnets (9, 9 or 12, 12', respectively) of the shuttle and the actuation element, respectively, mutually repulse each other.

3. A device according to claim 2, **characterized in that** the permanent magnets (9, 9') of the shuttle (1, 1') are arranged in a way so that their magnetic axis are oriented towards the actuation element (10) and that the magnets (12, 12') of the actuation element (10) are arranged in a way so that their magnetic axis are oriented towards the shuttle (1, 1').

4. A device according to any of the claims 1 to 3, **characterized in that** at least one section of magnetic repulsion (23) is formed between the shuttle (1, 1') and the reed (17), comprising at least one permanent magnet (39, 39') arranged at the shuttle (1, 1') and at least one magnet (19, 19') arranged at a reed (17), which have such a polarity so that they mutually repulse each other, wherein the direction of repulsion of the section of repulsion (23) between the shuttle (1, 1') and the reed (17) counteracts to the direction of repulsion of the section of repulsion (13) between the shuttle (1, 1') and the actuation element (10).

5. A device according to claim 4, **characterized in that** the at least one section of magnetic repulsion (23) between the shuttle (1, 1') and the reed (17) - viewed in the direction of the trajectory (16) of the shuttle (1, 1') - comprises preferably strip-like permanent magnets (39, 39'), arranged next to each other, with alternating polarity at the shuttle (1, 1'), and preferably strip-like magnets (19, 19'), arranged next to each other, with alternating polarity at the reed (17), wherein the permanent magnets (39, 39') of the shuttle (1, 1') and the magnets (19, 19') of the reed (17) are arranged opposing to each other in pairs and have such a polarity so that two opposing individual magnets (39, 39' or 19, 19', respectively) of the shuttle and the reed, respectively, mutually repulse each other.

6. A device according to claim 5, **characterized in that** the permanent magnets (39, 39') of the shuttle (1, 1') are arranged in a way so that their magnetic axis are oriented towards the reed (17) and that the magnets (19, 19') of the reed (17) are arranged in a way so that their magnetic axis are oriented towards the shuttle (1, 1').

7. A device according to any of the claims 1 to 6, **characterized in that** the magnets (12, 12'; 19, 19') at the actuation element (10) and/or at the reed (17) are formed as permanent magnets.

8. A device according to any of the claims 1 to 6, **characterized in that** the magnets (12, 12'; 19, 19') at the actuation element (10) and/or at the reed (17) are formed das electromagnets, wherein the magnetic force of the electromagnets is adjustable, so that the width of the gap (11) between the shuttle (1) and the actuation element (10) will be kept constant, independently of the weight of the bobbin (5) entrained.

9. A device according to any of the preceding claims, **characterized in that** the section of magnetic attraction (14) - viewed in the direction of the trajectory (16) of the shuttle (1, 1') - comprises preferably strip-like permanent magnets (29, 29'), arranged successively, with alternating polarity at the shuttle (1, 1') and preferably strip-like magnets (22, 22'), arranged successively, with alternating polarity at the actuation element (10), wherein the permanent magnets (29, 29') of the shuttle (1, 1') and the magnets (22, 22') of the actuation element (10) are arranged opposite to each other in pairs and have such a polarity so that two opposing individual magnets (29, 29' or 22, 22', respectively) of the shuttle or the actuation element, respectively, mutually attract each other.

10. A device according to any of the preceding claims, **characterized in that** the permanent magnets (29, 29') of the shuttle (1, 1') are arranged in a way so that their magnetic axes are oriented towards the actuation element (10) and that the magnets (22, 22') of the actuation element (10) are arranged in a way so that their magnetic axis are oriented towards the shuttle (11, 1').

## Revendications

1. Dispositif destiné à l'entraînement sans contact d'une navette (1, 1') déplaçable le long d'une trajectoire circulaire (16) dans le ros (17) d'un métier à tisser circulaire, comprenant au moins un aimant permanent (29, 29') sur la navette (1) et au moins un aimant (22, 22') en liaison d'action avec ledit au moins un aimant permanent (29, 29') de la navette (1, 1'), lequel aimant est agencé sur un élément d'entraînement (10) déplaçable concentriquement à la trajectoire (16) de la navette, de telle manière qu'un intervalle d'air (11) est formé entre la navette (1, 1') et l'élément d'entraînement (10), dans lequel ledit au moins un aimant permanent (29, 29') de la navette (1, 1') et ledit au moins un aimant (22, 22') de l'élément d'entraînement (10) ont des pôles agencés de telle façon qu'ils s'attirent réciproquement par des forces magnétiques et forment ainsi un tronçon d'attraction magnétique (14), **caractérisé en ce qu'**au moins un tronçon de répulsion magnétique (13) est formé entre la navette (1, 1') et l'élément d'entraînement (10), comprenant au moins un aimant permanent (9, 9') agencé sur la navette (1, 1'), et au moins un aimant (12, 12') agencé sur l'élément d'entraînement (10) dont les pôles sont agencés de telle manière qu'ils se repoussent mutuellement.

2. Dispositif selon la revendication 1, **caractérisé en ce que** ledit au moins un tronçon de répulsion magnétique (13) entre la navette (1, 1') et l'élément d'entraînement (10), vu dans le sens de la trajectoire (16) de la navette (1, 1'), comprend des aimants permanents (9, 9') agencés les uns à côté des autres et de préférence sous forme de rubans avec des pôles alternés sur la navette (1, 1'), et des aimants (12, 12') agencés les uns à côté des autres et de préférence sous forme de rubans avec des pôles alternés sur l'élément d'entraînement (10), et les aimants permanents (9, 9') de la navette (1, 1') et les aimants (12, 12') de l'élément d'entraînement (10) sont opposés les uns par rapport aux autres par paires et leurs pôles sont agencés de telle façon que deux aimants individuels opposés (9, 9', ou 12, 12') de la navette ou de l'élément d'entraînement se repoussent mutuellement.

3. Dispositif selon la revendication 2, **caractérisé en ce que** les aimants permanents (9, 9') de la navette (1, 1') sont agencés de telle façon que leurs axes magnétiques sont orientés vers l'élément d'entraînement (10), et les aimants (12, 12') de l'élément d'entraînement (10) sont agencés de telle façon que leurs axes magnétiques sont orientés vers la navette (1, 1').

4. Dispositif selon l'une des revendications 1 à 3, **caractérisée en ce qu'**au moins un tronçon de répulsion magnétique (23) est formé entre la navette (1, 1') et le ros (17), qui comprend au moins un aimant permanent (39, 39') agencé sur la navette (1, 1') et au moins un aimant (19, 19') agencés sur le ros (17), dont les pôles sont agencés de telle façon qu'ils se repoussent mutuellement, la direction de répulsion du tronçon de répulsion (29) entre la navette (1, 1') et le ros (17) étant opposée à la direction de répulsion du tronçon de répulsion (13) entre la barrette (1, 1') et l'élément d'entraînement (10).

5. Dispositif selon la revendication 4, **caractérisé en ce que** ledit au moins un tronçon de répulsion magnétique (29) entre la navette (1, 1') et le ros (17), vu dans la direction de la trajectoire (16) de la navette (1, 1'), comprend des aimants permanents (39, 39') agencés les uns à côté des autres et de préférence en forme de rubans avec des pôles alternés sur la navette (1, 1'), et des aimants (19, 19') agencés les uns à côté des autres et de préférence sous forme de rubans avec des pôles alternés sur le ros (17), dans lequel les aimants permanents (39, 39') de la navette (1, 1') et les aimants (19, 19') du ros (17) sont opposés les uns aux autres par paires et leurs pôles sont agencés de telle façon que deux aimants individuels opposés (39, 39' ou 19, 19') de la navette ou du ros se repoussent mutuellement.

6. Dispositif selon la revendication 5, **caractérisé en ce que** les aimants permanents (39, 39') de la navette (1, 1') sont agencés de telle façon que leurs axes magnétiques sont orientés vers le ros (17), et les aimants (19, 19') du ros (17) sont agencés de telle façon que leurs axes magnétiques sont orientés vers la navette (1, 1').

7. Dispositif selon l'une des revendications 1 à 6, **caractérisé en ce que** les aimants (12, 12' ; 19, 19') sur l'élément d'entraînement (10) et/ou sur le ros (17) sont réalisés sous forme d'aimants permanents.

8. Dispositif selon l'une des revendications 1 à 6, **caractérisé en ce que** les aimants (12, 12' ; 19, 19') sur l'élément d'entraînement (10) et/ou sur le ros (17) sont réalisés sous forme d'électroaimants, tels que la force magnétique des électroaimants est réglable, de sorte que la largeur de l'entrefer (11) entre la navette (1) et l'élément d'entraînement (10) est maintenue constante indépendamment du poids de la bobine de fil entraînée (5).

9. Dispositif selon l'une des revendications précédentes, **caractérisé en ce que** le tronçon d'attraction magnétique (14), vu dans la direction de la trajectoire (16) de la navette (1, 1') comprend des aimants permanents (29, 29') agencés les uns derrière les autres et de préférence en forme de rubans avec des pôles alternés sur la navette (1, 1'), et des aimants (22, 22') agencés les uns derrière les autres et de préférence en forme de rubans avec des pôles alternés sur l'élément d'entraînement (10), les aimants permanents (29, 29') de la navette (1, 1') et les aimants (22, 22') de l'élément d'entraînement (10) sont opposés les uns aux autres par paires et leurs pôles sont agencés de telle façon que deux aimants individuels opposés (29, 29', ou 22, 22') de la navette ou de l'élément d'entraînement s'attirent respectivement.

10. Dispositif selon l'une des revendications précédentes, **caractérisé en ce que** les aimants permanents (29, 29') de la navette (1, 1') sont agencés de telle façon que leurs axes magnétiques sont dirigés vers l'élément d'entraînement (10), et les aimants (22, 22') de l'élément d'entraînement (10) sont agencés de telle façon que leurs axes magnétiques sont dirigés vers la navette (1, 1').
